# EUROPÄISCHE PATENTSCHRIFT

(11) **EP 1 120 549 B1**
(45) Veröffentlichungstag und Bekanntmachung des Hinweises auf die Patenterteilung: **25.05.2005**
(21) Anmeldenummer: 00126374.8
(22) Anmeldetag: 02.12.2000
(51) Int. Cl.: F01L 9/04

(54) **Ventilsteuerung für Brennkraftmaschinen mit einem mit Gasfedern ausgerüsteten elektro-magnetischen Aktor**
Engine valve drive with electromagnetic actuators comprising pneumatic return springs
Commande de soupape de moteur à combustion interne par actionneur électromagnétique muni de ressorts de rappel pneumatiques

(30) Priorität: 26.01.2000 DE 10003115
(43) Veröffentlichungstag der Anmeldung: 01.08.2001
(73) Patentinhaber: Bayerische Motoren Werke Aktiengesellschaft, 80809 München (DE)
(72) Erfinder: Steffens, Hans-Jörg, 24576 Bad Bramstedt (DE); Meissner, Frank, 85354 Freising (DE)

(56) Entgegenhaltungen:
- DE-A- 19 733 186
- US-A- 5 943 988
- PATENT ABSTRACTS OF JAPAN vol. 2000, no. 04, 31. August 2000 (2000-08-31) & JP 2000 027616 A (NISSAN MOTOR CO LTD), 25. Januar 2000 (2000-01-25)

## Beschreibung

Die Erfindung bezieht sich nach dem Oberbegriff des Patentanspruches 1 auf eine Ventilsteuerung für Brennkraftmaschinen mit einem mit Gasfedem ausgerüsteten elektro-magnetischen Aktor, bei dem ein mit einem Gaswechselventil in Antriebsverbindung stehender Anker zwischen einem Schließmagneten und einem Öffnungsmagneten gegen Rückstellkräfte der Gasfedern oszillierend angeordnet ist, wobei den mittels des Ankers voneinander getrennten Gasfedern aus einem aufladbaren Speicher ein Gas über ansteuerbare Ventile zugemessen und aus den Gasfedern über ansteuerbare Ablass-Ventile Gas abgelassen ist.

Eine derartige Ventilsteuerung ist beispielsweise aus der US 5,611,303 bekannt, wobei das Zusammenspiel der Zumess-Ventile und der Ablass-Ventile der Gasfedern im Hinblick auf einen hubverstellbaren Aktor gestaltet ist. Weiter sind die Gasfedem im wesentlichen durch ein kolbenartig geführtes Rohr gebildet, das auf halber Länge über einen Ankerabschnitt unterteilt ist.

Der Erfindung liegt die Aufgabe zugrunde, die gattungsgemäße Ventilsteuerung bei einfachem Aufbau so weiterzubilden, dass variable Federkennlinien in Verbindung mit einer gesteuerten Anschlagdämpfung erzielt sind, wobei die Anschlagdämpfung zusätzlich bzw. unabhängig von den Ablass-Ventilen beeinflussbar ist.

Diese Aufgabe ist mit dem Patenanspruch 1 dadurch gelöst, dass der Anker als ein in einem Zylinder des Aktors gleitbeweglich dicht angeordneter Trennkolben zwischen beiden Gasfedern ausgebildet ist, und dass die Zumess-Ventile und die Ablass-Ventile in Abhängigkeit von Lastbereichen der Brennkraftmaschine gesteuert der Einstellung angepasster Federkennlinien dienen, wobei die jeweilige Gasfeder jenseits der begrenzenden Stirnseite des Schließmagneten bzw. des Öffnungsmagneten mit einer gesteuert/geregelt volumenvariablen Kammer im jeweiligen Magneten in Verbindung steht.

Mit der erfindungsgemäßen Kombination ist in vorteilhafter Weise erreicht, dass mit den volumenvariablen Kammern sowohl die Federkennlinie als auch die Anschlag-Dämpfung sowohl jeweils für sich als auch in gegenseitiger Abhängigkeit beeinflussbar sind, wobei mit den volumenvariablen Kammern gegenüber den gesteuerten Ablass-Ventilen gesonderte bzw. unabhängig ansteuerbare Dämpfungsmittel aufgezeigt sind.

In Ausgestaltung der Erfindung wird daher vorgeschlagen, dass jede Kammer einen druckgesteuert gegen eine Rückstellfeder verschiebbaren Kolben umfasst, über dessen Maß der Verschiebung ein entsprechender Verdichtungsdruck zwischen Trennkolben bzw. Anker und der jeweiligen Stirnseite des Schließmagneten und des Öffnungsmagneten bewirkt ist.

Mit dieser Ausgestaltung kann in vorteilhafter Weise sowohl die Federsteifigkeit als auch die Anschlagdämpfung beeinflusst werden, wobei beispielsweise bei relativ weicher Federkennlinie und schnell wirksamen Kolben eine hohe Dämpfung erzielbar ist.

In weiterer Ausgestaltung der Erfindung wird schließlich vorgeschlagen, dass über die Kammer im Schließmagneten mittels eines druckgesteuert beschleunigten Kolbens beim Start der Brennkraftmaschine eine Gasverdrängung bewirkt ist zum Trennen eines in Schließstellung des Gaswechselventils mittels eines Dauermagneten an der Stirnseite des Schließmagneten gehaltenen Trennkolbens bzw. Ankers, der beim Abstellen der Brennkraftmaschine druckgesteuert in der Schließstellung angeordnet ist.

Die erfindungsgemäße volumenvariable Kammer kann also bei entsprechender Ansteuerung des Kolbens als Losbrech-Einrichtung für den am Schließmagneten gehaltenen Anker dienen.

Schließlich bezieht sich ein weiterer Vorschlag darauf, dass die Kammern jeweils gesondert oder gemeinsam angesteuert sind, wobei beispielsweise mit der gesonderten Ansteuerung der Kammern für jede der Gasfedem eine andere Federkennlinie zu verwirklichen ist.

Die Erfindung ist anhand eines in der Zeichnung schematisch dargestellten Ausführungsbeispiels beschrieben.

Eine Ventilsteuerung 1 für nicht dargestellte Brennkraftmaschinen umfasst einen elektro-magnetischen Aktor 2 mit Gasfedern 3 und 4, wobei ein mit einem Gaswechselventil 5 in Antriebsverbindung stehender Anker 6 zwischen einem Schließmagneten 7 und einem Öffnungsmagneten 8 gegen Rückstellkräfte der Gasfedem 3 und 4 oszillierend angeordnet ist. Den Gasfedern 3 und 4 ist aus einem aufladbaren Speicher 9 mittels Leitungen 9', 9" ein Gas über ansteuerbare Ventile 10 zugemessen, wobei aus den Gasfedem 3 und 4 über ansteuerbare Ablass-Ventile 11 Gas abgelassen ist.

Zur Erzielung variabler Federkennlinien bei einfachem Aufbau des Aktors 2 in Verbindung mit einer gesteuerten Anschlagdämpfung, die zusätzlich bzw. unabhängig von den Ablass-Ventilen 11 beeinflussbar ist, wird erfindungsgemäß vorgeschlagen, dass der Anker 6 als ein in einem Zylinder 12 des Aktors 2 gleitbeweglich dicht angeordneter Trennkolben 13 zwischen beiden Gasfedern 3 und 4 ausgebildet ist, und dass die Zumess-Ventile 10 und die Ablass-Ventile 11 in Abhängigkeit von Lastbereichen der Brennkraftmaschine gesteuert der Einstellung angepasster Federkennlinien dienen, wobei die jeweilige Gasfeder 3, 4 jenseits der begrenzenden Stirnseite 7' bzw. 8' des Schließmagneten 7 bzw. des Öffnungsmagneten 8 mit einer gesteuert/geregelt volumenvariablen Kammer 14 im jeweiligen Magneten 7, 8 in Verbindung steht.

Zur Erzielung einer vorbestimmten Federsteifigkeit einerseits und einer vorbestimmten Anschlag-Dämpfung andererseits umfasst jede Kammer 14 einen druckgesteuert gegen eine Rückstellfeder 15 verschiebbaren Kolben 16, über dessen Maß der Verschiebung ein entsprechender Verdichtungsenddruck zwischen Trennkolben 13 bzw. Anker 12 und der jeweiligen Stirnseite 7' bzw. 8' des Schließmagneten 7 bzw. des Öffnungsmagneten 8 bewirkt ist.

Weiter ist über die Kammer 14 im Schließmagneten 7 mittels eines druckgesteuert beschleunigten Kolbens 16 beim Start der Brennkraftmaschine eine Gasverdrängung bewirkt zum Trennen eines in Schließstellung des Gaswechselventils 5 mittels eines Dauermagneten 17 an der Stirnseite 7' des Schließmagneten 7 gehaltenen Trennkolbens 13 bzw. Ankers 12, der beim Abstellen der Brennkraftmaschine druckgesteuert in dieser Schließstellung angeordnet ist.

Mit dieser Anordnung können sämtliche beim Stillstand der Brennkraftmaschine geschlossen gehaltenen Gaswechselventile beim Start der Brennkraftmaschine zunächst ohne Bestromung der jeweiligen Magnete rasch von der Halteposition gelöst werden und bei eingeschalteten Schließ- und Öffnungsmagneten rasch angeschwungen werden.

Schließlich können die Kammern 14 jeweils gesondert oder gemeinsam angesteuert sein, womit beispielsweise bei gesonderter Ansteuerung der Kammern 14 in den Gasfedem 3 und 4 unterschiedliche Federkennlinien zu verwirklichen sind.

## Patentansprüche

1. Ventilsteuerung für Brennkraftmaschinen mit einem mit Gasfedern ausgerüsteten elektro-magnetischen Aktor,
- bei dem ein mit einem Gaswechselventil (5) in Antriebsverbindung stehender Anker (6) zwischen einem Schließmagneten (7) und einem Öffnungsmagneten (8) gegen Rückstellkräfte der Gasfedern (3, 4) oszillierend angeordnet ist, wobei
- den mittels des Ankers (6) voneinander getrennten Gasfedern (3, 4) aus einem aufladbaren Speicher (9) ein Gas über ansteuerbare Ventile (10) zugemessen und
- aus den Gasfedem (3, 4) über ansteuerbare Ablass-Ventile (11) Gas abgelassen ist,
**dadurch gekennzeichnet,**
- **dass** der Anker (6) als ein in einem Zylinder (12) des Aktors (2) gleitbeweglich dicht angeordneter Trennkolben (13) zwischen beiden Gasfedem (3, 4) ausgebildet ist, und
- **dass** die Zumess-Ventile (10) und die Ablass-Ventile (11) in Abhängigkeit von Lastbereichen der Brennkraftmaschine gesteuert der Einstellung angepasster Federkennlinien dienen, wobei
- die jeweilige Gasfeder (3, 4) jenseits der begrenzenden Stirnseite (7', 8') des Schließmagneten (7) bzw. des Öffnungsmagneten (8) mit einer gesteuert/geregelt volumenvariablen Kammer (14) im jeweiligen Magneten (7, 8) in Verbindung steht.

2. Ventilsteuerung nach Anspruch 1, **dadurch gekennzeichnet,**
- **dass** jede Kammer (14) einen druckgesteuert gegen eine Rückstellfeder (15) verschiebbaren Kolben (16) umfasst, über
- dessen Maß der Verschiebung ein entsprechender Verdichtungsenddruck zwischen Trennkolben (13) bzw. Anker (6) und der jeweiligen Stirnseite (7', 8') des Schließmagneten (7) und des Öffnungsmagneten (8) bewirkt ist.

3. Ventilsteuerung nach Anspruch 1 und 2, **dadurch gekennzeichnet,**
- **dass** über die Kammer (14) im Schließmagneten (7) mittels eines druckgesteuert beschleunigten Kolbens (16) beim Start der Brennkraftmaschine eine Gasverdrängung bewirkt ist zum Trennen eines in Schließstellung des Gaswechselventils (5) mittels eines Dauermagneten (17) an der Stirnseite (7') des Schließmagneten (7) gehaltenen Trennkolbens (13) bzw. Ankers (6), der
- beim Abstellen der Brennkraftmaschine druckgesteuert in dieser Schließstellung angeordnet ist.

4. Ventilsteuerung nach den Ansprüchen 1 bis 3, **dadurch gekennzeichnet, dass** die Kammern (14) jeweils gesondert und/oder gemeinsam angesteuert sind.

## Claims

1. A valve control system for internal combustion engines comprising an electromagnetic actuator equipped with pneumatic springs,
- wherein an armature (6) connected for drive purposes to a gas change valve (5) is disposed so as to oscillate between a closing magnet (7) and an opening magnet (8) against restoring forces of the pneumatic springs (3, 4), wherein
- the pneumatic springs (3, 4), separated by the armature (6), are supplied with metered amounts of a gas from a chargeable reservoir (9) via actuatable valves (10) and
- gas is discharged from the pneumatic springs (3, 4) via actuatable discharge valves (11),
**characterised in that**
- the armature (6) is a separating piston (13) between the two pneumatic springs (3 and 4) and disposed in sealing-tight manner so as to be slidable in a cylinder (12) of the actuator (2), and
- the metering valves (10) and the discharge valves (11 ) are used to set suitable spring characteristics, controlled in dependence on the load ranges of the internal combustion engine, wherein
- the respective pneumatic spring (3, 4) on the other side of the bounding endface (7', 8') of the closing magnet (7) or the opening magnet (8) is connected to a closed loop/open-loop variable-volume chamber (14) in the respective magnet (7, 8).

2. A valve control system according to claim 1, **characterised in that**
- each chamber (14) comprises a piston (16) movable under pressure control against a restoring spring (15), and
- the amount of displacement of the piston is used to obtain a corresponding compression end pressure between the separating piston (13) or armature (6) and the respective endface (7', 8') of the closing magnet (7) and of the opening magnet (8).

3. A valve control system according to claims 1 and 2, **characterised in that** when the engine starts, gas is displaced through the chamber (14) in the closing magnet (7) by a piston (16) accelerated under pressure control in order to separate a separating piston (13) or armature (6) held by a permanent magnet (17) against the endface (7') of the closing magnet (7) when the gas change valve (5) is in the closed position,
- the piston or armature being in the said closed position under pressure control when the engine is shut off.

4. A valve control system according to claims 1 to 3, **characterised in that** the chambers (14) are actuated individually and/or together.

## Revendications

1. Commande de soupape de moteur à combustion interne par un actionneur électromagnétique équipé de ressorts pneumatiques de rappel, dans laquelle
- un induit (6) entraînant une soupape d'échange de gaz (5) est monté oscillant entre un électroaimant de fermeture (7) et un électroaimant d'ouverture (8) contre l'action des forces de rappel des ressorts pneumatiques (3 ou 4),
- un gaz provenant d'un réservoir chargeable (9) est délivré de manière dosée par des soupapes commandables (10) aux ressorts pneumatiques (3, 4) séparés l'un de l'autre par l'induit (6),
- le gaz peut sortir des ressorts pneumatiques (3, 4) par l'intermédiaire de soupapes d'évacuation commandables (11),
**caractérisée en ce que**
- l'induit (6) est constitué par un piston séparateur (13) situé entre les deux ressorts pneumatiques (3, 4) et monté coulissant avec étanchéité dans un cylindre (12) de l'actionneur (2),
- les soupapes de dosage (10) et les soupapes d'évacuation (11) servent sur commande au réglage de caractéristiques élastiques adaptées en fonction des plages de charge du moteur à combustion interne, et
- chaque ressort pneumatique (3, 4) est relié, du côté de la face frontale contiguë (7', 8') de l'électroaimant de fermeture (7) et de l'électroaimant d'ouverture (8) respectivement, à une chambre (14) à volume variable commandée/régulée située dans l'électroaimant correspondant (7, 8).

2. Commande de soupape selon la revendication 1,
**caractérisée en ce que**
- chaque chambre (14) comprend un piston (16) commandé par pression et pouvant coulisser contre l'action d'un ressort de rappel (15), et
- l'importance de coulissement crée par compression, une pression correspondante entre le piston séparateur (13), c'est-à-dire l'induit (6), et la face frontale correspondante (7', 8') de l'électroaimant de fermeture (7) et de l'électroaimant d'ouverture (8).

3. Commande de soupape selon les revendications 1 et 2,
**caractérisée en ce que**
- par l'intermédiaire de la chambre (14) située dans l'électroaimant de fermeture (7), un piston (16) commandé par pression produit, lorsque le moteur à combustion démarre, une compression de gaz pour séparer le piston de séparation (13) ou l'induit (6) qui est maintenu par un aimant permanent (17) sur la face frontale (7') de l'électroaimant de fermeture (7), quand la soupape d'échange de gaz (5) est fermée, et
- quand le moteur à combustion interne s'arrête, le piston de séparation (13) ou l'induit (6) est maintenu par pression dans cette position de fermeture.

4. Commande de soupape selon les revendications 1 à 3,
**caractérisée en ce que**
les chambres (14) sont commandées individuellement et/ou en commun.
